# FASCICULE DE BREVET EUROPEEN

(11) **EP 2 981 781 B1**
(45) Date de publication et mention de la délivrance du brevet: **12.06.2019**
(21) Numéro de dépôt: 14718664.7
(22) Date de dépôt: 24.03.2014
(51) Int. Cl.: F28D 15/06, F28D 15/04

(54) **CALODUC COMPORTANT UN BOUCHON GAZEUX DE COUPURE**
WÄRMEROHR MIT ABGESCHIRMTEM GASSTECKER
HEAT PIPE COMPRISING A CUT-OFF GAS PLUG

(30) Priorité: 25.03.2013 FR 1352659
(43) Date de publication de la demande: 10.02.2016
(73) Titulaire: Commissariat à l'Énergie Atomique et aux Énergies Alternatives, 75015 Paris (FR)
(72) Inventeur: TANTOLIN, Christian, F-38660 Lumbin (FR)
(74) Mandataire: Cabinet Laurent & Charras
(86) Numéro de dépôt international: PCT/FR2014/050674
(87) Numéro de publication internationale: WO 2014/154984

(56) Documents cités:
- GB-A- 1 542 277
- GB-A- 1 602 093
- JP-A- 2001 153 575
- US-A1- 2009 294 117
- M Groll: "Wärmerohre als Bauelemente in der Energietechnik", , 6 novembre 2006 (2006-11-06), XP055128617, Extrait de l'Internet: URL:http://edoc.bbaw.de/volltexte/2006/125 /pdf/27sI1yAEvwEsc_125.pdf [extrait le 2014-07-14]

## Description

### DOMAINE DE L'INVENTION

L'invention concerne des dispositifs de transfert de chaleur par transition de phase d'un fluide, notamment des caloducs.

### ETAT DE LA TECHNIQUE

Comme cela est connu en soi, un caloduc est un dispositif de transfert de chaleur qui comprend une enceinte étanche, c'est-à-dire ne laissant passer ni les liquides ni les gaz, classiquement réalisée sous la forme d'un tube ou plusieurs tubes coaxiaux, qui contient un fluide dit « caloporteur », dont la phase liquide est en équilibre avec la phase vapeur, également nommé « système diphasique ». L'enceinte se compose d'un évaporateur, localisé à une extrémité de celle-ci et destiné à être chauffé par une source chaude, un condenseur, localisé à l'autre extrémité de l'enceinte et destiné à être refroidi par une source froide, et d'une zone intermédiaire dite « adiabatique », localisée entre l'évaporateur et le condenseur. Sous l'effet de la chaleur de la source chaude, le liquide contenu dans l'évaporateur se vaporise et la vapeur ainsi produite migre vers le condenseur dans lequel elle se condense en transférant de la chaleur à la source froide. Le liquide condensé retourne alors vers l'évaporateur pour un nouveau cycle d'évaporation.

Les caloducs sont classiques et peuvent prendre différentes dénominations en fonction du mécanisme utilisé pour faire revenir le liquide condensé vers l'évaporateur. Ainsi, lorsque la gravité est utilisée, on parle plutôt de « thermosiphons », alors que le terme « caloduc » (« *heat pipe* » en anglais) est utilisé plutôt pour les mécanismes différents de la gravité, comme par exemple la capillarité, des forces centripètes, électrocinétiques, magnétiques ou osmotiques.

Dans ce qui suit, le terme de « caloduc » est utilisé comme un terme générique quel que soit le mécanisme de retour de liquide utilisé. Pour plus de détails sur les différents types de caloducs et leur fonctionnement, on pourra par exemple se référer au manuel « Heat Pipes, Theory, Design and Application » de David Reay et Peter Kew, 5ème édition, Butterworth-Heinemann, Oct. 2006.

Les caloducs trouvent de nombreuses applications. Dans un premier type d'application, le caloduc a pour fonction de réchauffer une source froide en lui transférant de la chaleur fournie par une source chaude. Par exemple, dans les capteurs solaires, les caloducs sont prévus pour chauffer de l'eau à usage domestique d'un bâtiment à l'aide du rayonnement solaire. Comme cela est connu en soi, un capteur solaire, ou « chauffe-eaux solaires », comporte un caloduc, un circuit dit « primaire » dans lequel circule un fluide caloporteur et un ballon de stockage de l'eau à chauffer. Une première partie du circuit primaire est en échange thermique avec le condenseur du caloduc, et forme ainsi la source froide pour ce dernier, et une seconde partie du circuit primaire est en échange thermique avec le ballon de stockage. Le fluide caloporteur du circuit primaire circulant entre ces deux parties transfert ainsi la chaleur du le caloduc à l'eau du ballon. Les caloducs sont également classiquement utilisés pour transférer de la chaleur depuis une source chaude à des modules à effet Peltier. Dans un second type d'application, le caloduc a pour fonction de refroidir une source chaude en lui prélevant de la chaleur et en transférant la chaleur prélevée à une source froide. C'est le cas par exemple des applications de refroidissement de composants électroniques. Les composants transfèrent leur chaleur au caloduc qui la transmet à son tour au fluide de refroidissement (eau, air...). Ce type de refroidissement est largement utilisé dans le domaine du ferroviaires ou pour le refroidissement des ordinateurs portables.

Toutefois, pour des raisons d'efficacité thermique, les caloducs sont souvent conçus pour capter et emmagasiner un maximum de chaleur en provenance de la source chaude. Ainsi par exemple dans le domaine des capteurs solaires, l'évaporateur d'un caloduc est enfermé dans plusieurs couches de matériaux transparents aux rayonnements solaires entre lesquelles du vide est formé. Le rayonnement solaire se retrouve ainsi piégé dans le caloduc et la chaleur véhiculée par le rayonnement solaire incident est transférée sensiblement en totalité au liquide présent dans l'évaporateur. Des températures supérieures à 250°C peuvent ainsi être atteintes dans l'évaporateur, et ce même pour des ensoleillements faibles. Ces niveaux de température sont alors transmis au fluide du circuit primaire destiné à assurer le transfert entre le caloduc et le ballon de stockage. Ce fluide du circuit primaire est généralement constitué de propylène glycol.

Toutefois, les fluides caloporteurs usuellement utilisés pour les caloducs, ainsi que les fluides caloporteurs des circuits primaires, supportent difficilement les fortes températures sur une longue période sans se dégrader. Notamment, le fluide du circuit primaire s'oxyde et perd ses capacités de transport de chaleur. Sans précautions particulières, on observe ainsi une diminution de l'efficacité des caloducs et/ou de l'efficacité du circuit primaire, et donc du capteur solaire dans son ensemble, parfois au bout de quelques mois, alors que les capteurs solaires sont usuellement destinés à fonctionner sur une période de 20 ans. L'oxydation du fluide du circuit primaire peut également conduire à une attaque chimique des canalisations et des conduites.

Pour pallier ce problème, certains constructeurs, comme par exemple la société *Thermomax Ltd.,* ont conçu un caloduc équipé d'un réservoir de protection ménagé dans le prolongement du condenseur. Le réservoir communique avec ce dernier au travers d'un mécanisme à base de valve thermique qui s'ouvre lorsque la température du caloduc est supérieure à une température prédéterminée. La vapeur du fluide caloporteur entre alors dans le réservoir où elle se condense et est stockée. Etant stocké loin de l'évaporateur, et proche de la source froide, le liquide caloporteur est ainsi protégé des températures excessives. Par ailleurs, la réduction du volume de fluide caloporteur disponible entraîne un assèchement du tube caloduc, ce qui limite la puissance transférée au fluide du circuit primaire et donc sa température. Toutefois, cette solution utilise des pièces mécaniques, c'est-à-dire des organes physiques qui s'ouvrent et se ferment en fonction de la température. Or, des pièces mécaniques s'usent, se grippent, s'oxydent, etc..., ce qui posent un problème de fiabilité sur le long terme. Cette perte de fiabilité, induite par la présence desdites pièces, contrebalance le gain en fiabilité réalisé par ailleurs par la protection apportée au fluide caloporteur.

On notera qu'un problème similaire se pose quel que soit le type d'application envisagée. Notamment, dans de nombreuses applications, un caloduc est associé à un dispositif formant la source froide susceptible d'être endommagée par un chauffage excessif, ou bien il comprend et/ou il est en contact avec des matériaux pouvant se dégrader suite à un tel chauffage. Dans de tels cas, il convient de prévoir un mécanisme de sécurité qui stoppe de manière efficace le transfert de chaleur depuis la source chaude vers la source froide. Un réservoir accessible au fluide caloporteur pour des températures supérieures à une température seuil permet d'obtenir un tel résultat. En effet, à mesure que le fluide caloporteur s'accumule dans le réservoir, l'efficacité du transfert thermique du caloduc diminue jusqu'à être sensiblement nulle lorsqu'il ne reste plus de phase liquide dans l'évaporateur. Le réservoir et le mécanisme d'ouverture et de fermeture du passage entre le condenseur et le réservoir mettent ainsi en oeuvre une fonction de coupure du caloduc. Ainsi, une fois la fonction de coupure du caloduc mise en oeuvre, le fonctionnement de celui-ci s'arrête. Il n'y a donc plus de transport de chaleur.

Plus généralement, le problème se pose dans tout dispositif pourvu d'une enceinte étanche renfermant un système diphasique dont on souhaite stocker la phase liquide en partie ou en totalité dans un réservoir situé hors de la portion fonctionnelle de l'enceinte pour des températures supérieures à une température de seuil prédéterminée.

Le document GB 1 542 277 décrit dans son mode de réalisation de la figure 2 un caloduc diphasique, utilisé en position verticale, comprenant une enceinte hermétique dont le condenseur se prolonge par un réservoir avec lequel il est en communication par une conduite de diamètre réduit. Un gaz non condensable et non miscible avec le fluide caloporteur est introduit dans le caloduc en position haute et autorise ou interdit l'accès du réservoir à la vapeur du fluide caloporteur en fonction de la température. Au-delà d'une température donnée, le gaz non condensable libère le passage vers le réservoir où de la vapeur du fluide caloporteur se condense pour être stockée. Un passage est en outre prévu pour le retour du liquide du fluide caloporteur vers le condenseur, ce passage étant choisi pour que le débit massique du liquide du fluide caloporteur s'échappant du réservoir vers le condenseur soit égal au débit massique de la vapeur du fluide caloporteur entrant dans le réservoir depuis le condenseur. La combinaison du gaz non condensable, du réservoir et du passage de retour de liquide réalise ainsi la régulation du taux de transfert de la chaleur qui est réglé sur une valeur constante indépendante de la température de la source de chaleur. Si ce document prévoit une certaine mesure de protection contre les surchauffes en régulant la quantité de chaleur fournie à la source froide, il ne peut cependant mettre structurellement en oeuvre une fonction de coupure du caloduc pour les hautes températures en raison de l'égalité entre la masse de fluide caloporteur entrante dans le réservoir et la masse de fluide caloporteur sortant du réservoir.

Le document JP 2001-153575 décrit un caloduc comprenant une enceinte hermétique dont le condenseur et en communication avec un réservoir. Un gaz non condensable et non miscible avec le fluide caloporteur est introduit dans le caloduc en position haute et permet de contrôler le taux de transfert de chaleur du caloduc en fonction de sa position dans le condenseur pour atteindre un taux de transfert maximal lorsque le gaz non condensable est entièrement stocké dans son réservoir. Dans ce document, le réservoir a pour unique fonction de stocker le gaz non condensable, rien n'étant prévu pour stocker dans le réservoir le fluide caloporteur dans sa phase liquide. En outre, le but de ce document est d'éviter que du fluide caloporteur n'entre dans le réservoir et ainsi éviter une coupure du caloduc pour de hautes températures. A cet effet, le passage entre le réservoir et le condenseur est coudé et débouche sur une paroi latérale du condenseur, et des parois parallèles sont logées dans le réservoir.

### EXPOSE DE L'INVENTION

Le but de la présente invention est de résoudre le problème de fiabilité susmentionné en proposant un dispositif équipé d'un réservoir de stockage du liquide, dont l'accès est commandé en fonction de la température sans utiliser de pièce mécanique, et mettant en oeuvre une fonction de coupure du dispositif pour les hautes températures.

A cet effet, l'invention a pour objet un dispositif comportant une enceinte étanche renfermant un fluide dont la phase liquide est en équilibre avec la phase vapeur dans une gamme prédéterminée de températures, l'enceinte étant divisée en un premier et un second volumes communiquant au travers d'un premier passage de circulation du fluide, permettant à de la phase vapeur du fluide caloporteur de pénétrer dans le second volume par ascension le second volume comportant un réservoir en communication avec ledit passage de circulation, et apte à contenir du fluide en phase liquide lorsque le dispositif est dans une position prédéterminée par rapport à la direction de la gravité.

Selon une caractéristique supplémentaire du dispositif :
▪ le second volume renferme un gaz non condensable dans la gamme prédéterminée de températures et non soluble dans la phase liquide du fluide; et
▪ ledit gaz et le second volume sont choisis de sorte que, lorsque le dispositif est placé dans la position prédéterminée, ledit gaz :
   - remplit au moins partiellement le premier passage de circulation lorsque la température du gaz est inférieure à une première température prédéterminée de la gamme de températures; et
   - libère le premier passage de circulation lorsque la température du gaz est supérieure à la première température prédéterminée de la gamme de températures.

Selon l'invention :
▪ le réservoir est apte à contenir la totalité du fluide dans sa phase liquide pour une seconde température prédéterminée $\left({T}_{max}^{coup}\right)$ de la gamme de températures, supérieure à la première température $\left({T}_{max}^{lim}\right) ;$ et
▪ le dispositif comprend un second passage permettant le passage de la phase liquide du fluide caloporteur depuis le réservoir vers le premier volume par gravité avec une perte de charge conduisant à un débit massique de la phase liquide strictement inférieur au débit massique de la phase vapeur défini par le passage de circulation du fluide, de manière à induire stockage de la phase liquide du fluide caloporteur dans le réservoir pour une température supérieure à la seconde température prédéterminée $\left({T}_{max}^{coup}\right) .$

En d'autres termes, l'enceinte est divisée en deux volumes, le premier volume définissant le volume utile du dispositif où se déroulent les cycles d'évaporation/condensation en présence de sources chaude et froide, le second volume définissant quant à lui un espace de stockage du fluide permettant de soustraire le fluide du premier volume. Le dispositif comporte au moins une position permettant un tel stockage, par exemple définie par rapport à la direction de la gravité, le dispositif étant usuellement conçu pour fonctionner dans certaines positions.

Avantageusement, le réservoir, qui correspond à une partie, ou à la totalité, du second volume, est accessible au travers d'un passage dont l'ouverture est contrôlée par un bouchon gazeux, c'est-à-dire un volume de gaz dont la fonction est de former un bouchon « mobile » en fonction de la température en occupant une partie variable du réservoir, et donc par un mécanisme qui ne comporte aucune pièce mécanique.

Etant non condensable dans une gamme de températures de fonctionnement du dispositif, et non soluble dans la phase liquide du fluide, le gaz formant le bouchon reste donc localisé principalement au niveau du second volume et conserve une masse sensiblement constante.

Avantageusement, le gaz et la phase vapeur du fluide sont non miscibles, c'est-à-dire que la vapeur et le gaz ne se mélangent sensiblement pas, définissant ainsi essentiellement deux volumes bien distincts, hormis une faible zone de transition entre la vapeur et le gaz dans laquelle il peut exister un mélange de ceux-ci. Par exemple, le fluide et le gaz sont respectivement polaire et apolaire, ou vice versa.

En variante, la phase liquide du fluide est saturée en gaz non condensable de sorte qu'elle ne peut absorber de quantité supplémentaire de celui-ci.

Ainsi, à mesure que la température du fluide et du gaz non condensable augmente, la pression de la phase vapeur du fluide devient de plus en plus importante. Comme la masse de gaz non condensable est constante, l'augmentation de la pression du fluide va se traduire par une réduction du volume occupé par le gaz non condensable. Le gaz non condensable est donc repoussé dans le second volume, libérant ainsi le passage vers ce dernier. La vapeur pénètre alors dans le second volume où elle se condense, la vapeur ainsi condensée étant stockée dans le réservoir prévu dans le second volume.

Par ailleurs, lorsque le réservoir est conçu pour accueillir la totalité de la phase liquide du fluide, et le second passage a un faible débit de sorte que le liquide s'échappant par celui-ci est immédiatement vaporisé, et remonte donc vers le réservoir. On obtient alors une fonction de coupure du dispositif. En effet, une fois la phase liquide stockée dans le réservoir, l'évaporateur ne contient que de la phase vapeur, rendant donc impossible le transfert de chaleur au moyen des cycles d'évaporation et de condensation. Le second passage est employé pour remettre en marche le caloduc lorsque la température diminue jusqu'à ce que le gaz non condensable interdise à nouveau l'accès au second volume.

De plus, la libération du passage vers le second volume est réalisée pour une température de seuil unique du fluide et du gaz, dépendant des caractéristiques du gaz, du fluide et de l'enceinte, cette température pouvant être estimée à l'aide de lois simples de la thermodynamique.

Selon un mode de réalisation, le premier et le second volumes sont séparés par au moins un bouchon solide traversé par une ouverture appartenant audit premier passage, notamment une ouverture débouchant sur un tube interne au second volume. Le réservoir est ainsi délimité de manière simple par les parois de l'enceinte, le bouchon solide et le tube.

Notamment, le bouchon est formé d'un matériau apte à permettre le passage de la phase liquide du fluide depuis le second volume vers le premier volume avec une forte perte de charge qui conduit à un débit massique inférieur au débit massique défini par le passage de circulation du fluide. Le bouchon peut être un matériau poreux et/ou comporter au moins un capillaire apte à permettre le passage de la phase liquide du fluide depuis le second volume vers le premier volume avec un débit massique inférieur au débit massique définit par le passage de circulation du fluide. Avantageusement, le débit via les pores ou les capillaires du bouchon est inférieur à 10% du débit défini par le passage de circulation du fluide, par exemple égal à 5%

De cette manière, il existe une faible fuite de liquide depuis le réservoir vers le premier volume, ce qui permet au dispositif de redémarrer de manière automatique une fois la température du fluide redescendue en dessous de la température de seuil. En variante, le bouchon est totalement étanche, hormis l'ouverture le traversant, et le redémarrage du dispositif est réalisé manuellement.

Selon un mode de réalisation, le dispositif comporte plusieurs bouchons disposés entre le premier et le second volumes et traversés chacun par une ouverture, les ouvertures des bouchons étant décalées angulairement l'une par rapport à l'autre, notamment trois bouchons comportant respectivement trois ouvertures séparées angulairement de 120°. De cette manière, les erreurs de positionnement du dispositif lors de son installation sont minimisées, voire éliminées.

Selon un mode de réalisation, le gaz non condensable est neutre vis-à-vis des matériaux avec lequel il est en contact dans l'enceinte, ce qui permet de prolonger la durée de vie du dispositif. En variante, un gaz plus efficace en termes de contrôle de l'accès au réservoir et/ou en termes de non dissolution ou miscibilité, mais réagissant avec les matériaux avec lesquels il est en présence, peut être utilisé si l'application le nécessite, par exemple dans le cadre d'un dispositif de plus courte durée de vie.

Selon un mode de réalisation, le gaz non condensable est non miscible avec le fluide. Notamment, le fluide caloporteur est de l'eau ou un alcane, notamment du butane, du pentane ou de l'hexane, et le gaz non condensable est de l'air, de l'azote, du dioxyde de carbone ou un gaz rare, notamment de l'argon.

Selon un mode de réalisation particulier, le premier volume est divisé entre un condenseur, en communication avec le premier passage de circulation du fluide, et un évaporateur, en communication avec le condenseur, et, lorsque le dispositif est dans la position prédéterminée, le gaz non condensable occupe au moins partiellement le condenseur lorsque la température du gaz est inférieure à une troisième température prédéterminée de la gamme prédéterminée de températures du fluide, ladite troisième température étant inférieure à la première température prédéterminée. Notamment, le gaz non condensable occupe la totalité du condenseur lorsque la température de celui-ci est inférieure à une quatrième température de la gamme prédéterminée de température, ladite quatrième température étant inférieure à la troisième température prédéterminée.

En d'autres termes, le gaz non condensable permet également de protéger le fluide caloporteur pour des températures basses jugées dommageable pour le dispositif. Ainsi, à mesure que la température du fluide diminue et s'approche d'une température basse, de moins en moins de surface du condenseur est accessible au fluide, protégeant de ce fait une partie de plus en plus importante de ce dernier de la partie la plus froide du dispositif.

Avantageusement, la quantité de gaz non condensable est choisie pour que ce dernier occupe totalement le volume du condenseur, avantageusement pour des températures négatives concernant le domaine des capteurs solaires, obligeant ainsi le fluide caloporteur à rester dans l'évaporateur, et donc à occuper la partie la plus froide du dispositif. Ceci permet également de protéger de températures jugées trop basses des éléments avec lequel le caloduc est au contact. Notamment, dans le cadre de capteurs solaires à circuit primaire, ceci limite également les risques de gel du fluide du circuit primaire.

En fonctionnement, le dispositif est donc positionné dans la position prédéterminée, une source chaude est appliquée à l'évaporateur, et une source froide est appliquée au moins au condenseur, et de préférence également au second volume.

Le bouchon gazeux selon l'invention permet ainsi de définir de manière efficace une gamme de températures de fonctionnement pour le dispositif, à savoir une température haute du fluide au-delà de laquelle ce dernier est stocké dans le réservoir, et une limite basse du fluide en deçà de laquelle ce dernier est stocké dans l'évaporateur, le dispositif étant désactivé pour toute température du fluide en dehors de cette gamme.

### BREVE DESCRIPTION DES FIGURES

L'invention sera mieux comprise à la lecture de la description qui va suivre, donnée uniquement à titre d'exemple, et réalisée en relation avec les dessins annexés, dans lesquels :
▪ la figure 1 est une vue en coupe schématique d'un dispositif selon un premier mode de réalisation de l'invention ;
▪ les figures 2A, 2B et 2C sont des vues en coupe schématiques du premier mode de réalisation selon l'invention illustrant un fonctionnement nominal de celui-ci ;
▪ les figures 3A, 3B et 3C sont des vues en coupe schématiques du premier mode de réalisation selon l'invention illustrant la coupure du dispositif lorsque la température est supérieure une température de seuil haute ;
▪ les figures les figures 4A, 4B et 4C sont des vues en coupe schématiques du premier mode de réalisation selon l'invention illustrant la coupure du premier mode de réalisation lorsque la température est inférieure une température de seuil basse ;
▪ la figure 5 est une vue schématique en coupe d'un bouchon de réservoir muni d'un mécanisme de redémarrage selon une première variante selon l'invention ;
▪ la figure 6 est une vue schématique en coupe d'un bouchon de réservoir muni d'un mécanisme de redémarrage selon une seconde variante selon l'invention ;
▪ les figures 7A et 7B sont des vues schématiques en coupe du premier mode de réalisation pourvu d'un bouchon de réservoir muni d'un mécanisme de redémarrage illustrant le redémarrage du dispositif ;
▪ la figure 8 est une vue schématique en coupe d'un dispositif selon un second mode de réalisation ;
▪ la figure 9A est une vue schématique en coupe d'un dispositif selon un troisième mode de réalisation ;
▪ la figure 9B est une vue schématique illustrant la répartition angulaire des ouvertures ménagées dans des bouchons du troisième mode de réalisation ; et
▪ la figure 10 est une courbe illustrant l'efficacité du transfert de chaleur du dispositif selon l'invention lorsque la température dépasse la température de limite haute.

### DESCRIPTION DETAILLEE DE L'INVENTION

Dans ce qui suit, pour des raisons de simplicité de description, les termes « haut », « bas » « au-dessus » et « en dessous » se réfèrent à l'orientation des figures.

En se référant à la figure 1, un caloduc à gravité **10,** ou thermosiphon, comprend une enceinte étanche **12** formée d'une partie tubulaire basse **14** et d'une partie tubulaire haute **16** coaxiales et en communication, la partie haute étant par exemple de plus grand diamètre que la partie basse.

La partie tubulaire basse **14** comporte au moins dans sa partie la plus basse un évaporateur **18** destiné à recevoir de la chaleur d'une source chaude **20,** par exemple un rayonnement solaire, ainsi qu'une portion adiabatique **22** disposée entre l'évaporateur **18** et la partie tubulaire haute **16.** La partie tubulaire haute **16** est quant à elle destinée à être refroidie par une source froide **24,** par exemple un système de tuyauterie dans lequel circule un fluide caloporteur, ou circuit primaire, transportant la chaleur collectée à un ballon de stockage d'eau froide à chauffer. La portion adiabatique est optionnelle, ou de très faible longueur, la partie tubulaire basse **14** étant par exemple exposée sur toute sa longueur à la source chaude **20.**

La partie haute **16** est divisée entre un condenseur **26,** disposé dans le prolongement de la partie tubulaire basse **14,** et un volume de rétention **28,** positionné en partie haute, le condenseur et le volume de rétention étant séparés par un bouchon solide **30.** Le bouchon **30** est scellé de manière étanche sur le pourtour de la paroi interne de la partie tubulaire haute **16,** et est traversé, par exemple en son centre, par une ouverture **32** se prolongeant par un tube interne **34,** avantageusement droit, par exemple cylindrique. La partie tubulaire basse **14** et la portion basse **26** de la partie tubulaire haute **16** forment donc la partie utile du caloduc dans laquelle est mis en oeuvre le transfert de chaleur par des cycles d'évaporation/condensation.

La paroi du volume de rétention **28,** le bouchon **30** et le tube interne **34** forment conjointement un réservoir **36** apte à contenir du liquide lorsque le caloduc **10** est dans une position de fonctionnement prédéterminée **D,** par exemple définie par rapport à la gravité **g,** plus particulièrement une position **D** d'angle θ par rapport à la gravité **g** appropriée au fonctionnement par gravité du caloduc, par exemple une position **D** comprise entre *θ* = *0* et *θ* = *30°,* comme cela est connu en soi de l'état de la technique. De préférence, le réservoir **36** est apte à stocker la totalité de la phase liquide du fluide caloporteur, autorisant ainsi une fonction de coupure du caloduc **10,** comme cela sera expliqué plus en détail ci-dessous.

Un fluide caloporteur **38,** par exemple de l'eau, ou un alcane, notamment du butane, du pentane ou de l'hexane, est en outre présent dans le caloduc **10** et forme un système diphasique dans lequel la phase liquide et la phase vapeur du fluide sont en équilibre au moins dans une gamme prédéterminée de températures du fluide [Tₘᵢₙ ; Tₘₐₓ].

Enfin, un gaz **40** non condensable et non soluble dans la phase liquide du fluide caloporteur **38** dans ladite gamme de températures est également prévu au-dessus du fluide **38.** Le gaz **40** est par exemple de l'air, de l'azote, du dioxyde de carbone, ou un gaz rare, notamment de l'argon.

Le gaz **40** est non miscible dans le fluide **38,** le fluide et le gaz étant par exemple respectivement des fluides polaire et apolaire, ou bien la phase liquide du fluide est saturée en gaz **40** de sorte qu'elle ne peut absorber de quantité supplémentaire dudit gaz. Etant non condensable et non soluble dans le fluide **38,** la masse de gaz **40** est donc sensiblement constante et reste en permanence localisée au-dessus du fluide **38.**

Plus particulièrement, le gaz non condensable **40,** notamment sa masse, ainsi que la position du bouchon **30,** et donc le volume de rétention **28,** sont choisis de manière à définir différentes plages de fonctionnement en température pour le caloduc **10.**

En se référant également aux figures 2, 3 et 4, les différentes plages de fonctionnement dans la gamme [Tₘᵢₙ ; Tₘₐₓ] sont notamment :
▪ une plage de températures du fluide **38** $\left[{T}_{min}^{lim}; {T}_{max}^{lim}\right] ,$ dans laquelle le caloduc **10** présente un fonctionnement nominal, notamment une efficacité thermique variable.

Dans cette plage de températures, le gaz non condensable **40** occupe au maximum un volume limité ou nul dans le condenseur **26** à la température inférieure de la gamme ${T}_{min}^{lim} ,$ tout en obstruant le passage formé de l'ouverture **32** et du tube **34** (figure 2A).

Le condenseur **26** présente ainsi une surface de condensation minimale et par conséquent le caloduc **10** présente une efficacité thermique minimale.

En fonctionnement, le liquide caloporteur **38** contenu dans l'évaporateur **18** se vaporise sous l'effet de la chaleur communiquée par la source chaude **20,** et la vapeur monte dans le condensateur **26** où elle se condense sur la portion de paroi du condenseur **26** libre de gaz **40** en transférant par conduction de la chaleur à la source froide **24** au travers de ladite paroi. Le liquide condensé retourne alors par gravité dans l'évaporateur en suivant principalement la paroi du caloduc **10.**

A mesure que la température du fluide caloporteur augmente, le gaz non condensable **40** est repoussé vers le volume de rétention **28,** libérant de ce fait une surface plus importante du condenseur **26,** tout en continuant d'obstruer le passage **32, 34** vers le volume **28** (figure 2B). Le caloduc **10** a alors une efficacité thermique croissante jusqu'à devenir maximale à la température supérieure de la gamme ${T}_{max}^{lim}$ lorsque la totalité du condenseur est libéré du gaz **40.**

A la température supérieure de la gamme ${T}_{max}^{lim} ,$ le gaz non condensable **40** est entièrement contenu dans le volume de rétention **28** et affleure à la sortie du tube interne **34,** et s'oppose donc encore au passage de la vapeur vers le volume de rétention **28** (figure 2C).

Dans une variante avantageuse, la longueur du passage formé de l'ouverture **32** et du tube interne **34** est choisie pour régler la plage de températures du fluide dans laquelle l'efficacité thermique du caloduc **10** est constante. En effet, une fois le gaz **40** chassé du condenseur **26,** le gaz **40** occupe le passage **32, 34** sur une plage de températures prédéterminée dépendant notamment de la longueur du passage **32, 34,** et le caloduc **10** a donc une efficacité constante et maximale sur cette plage de températures.
▪ une plage de températures du fluide $] {T}_{max}^{lim} ; {T}_{max}^{coup} ]$ de diminution d'efficacité thermique du caloduc **10.**

Lorsque la température du fluide est supérieure à la température ${T}_{max}^{lim} ,$ la pression de la phase vapeur du fluide caloporteur est suffisante pour repousser le gaz non condensable **40** hors du passage **32, 34,** permettant ainsi à la vapeur du fluide caloporteur contenue dans le condenseur **26** de pénétrer par ascension dans le volume de rétention **28.** Le volume de rétention **28** étant au contact de la source froide et/ou du condenseur **26,** la vapeur se condense sur la paroi du volume de rétention **28** et le liquide s'accumule alors par gravité dans le réservoir **36.**

Parallèlement, le cycle d'évaporation/condensation continue de s'exercer dans le caloduc avec une efficacité dégradée (figure 3A). En effet, à mesure que la température du fluide augmente, la pression de la vapeur du fluide caloporteur augmente et chasse une quantité croissante du gaz non condensable **40** dans le réservoir **36.** Le volume que peut occuper le liquide condensé dans le volume de rétention **28** augmente donc en fonction de la température, de sorte qu'une quantité croissante de liquide est stockée dans le réservoir **36** (figure 3B). La quantité de fluide dans l'évaporateur diminuant en proportion, la longueur efficace du caloduc, c'est-à-dire la longueur de la portion d'évaporateur dont la paroi est recouverte de fluide dans sa phase liquide, diminue, et par conséquent l'efficacité thermique du caloduc diminue.
▪ une plage de températures du fluide $T \geq {T}_{max}^{coup}$ pour laquelle le caloduc **10** est coupé.

A la température ${T}_{max}^{coup} ,$ la pression de la vapeur du fluide caloporteur est suffisante pour libérer un volume du réservoir **36** correspondant à la quantité totale de phase liquide du fluide caloporteur. Ce dernier est alors stocké en totalité dans le réservoir **36** et seule de la vapeur du fluide est contenu dans l'évaporateur **18,** la zone adiabatique **22** et le condenseur **26** (figure 3C). Le transfert de chaleur entre la source chaude **20** et la source froide **24** est ainsi interrompu par la disparition du cycle d'évaporation/condensation du fluide caloporteur. Le caloduc **10** est donc coupé. En outre, le fluide est stocké au niveau de la source froide où il est protégé d'un échauffement excessif.
▪ une plage de températures du fluide $] {T}_{min}^{coup} ; {T}_{min}^{lim} [$ de diminution de l'efficacité thermique du caloduc **10.**

Lorsque la température du fluide caloporteur **38** et du gaz non condensable **40** décroit depuis la température ${T}_{min}^{lim}$ (figure 4A), le gaz **40** occupe une portion de plus en plus importante du condenseur **26,** de sorte que la surface de condensation diminue, et corollairement l'efficacité thermique du caloduc **10** qui devient inférieure aux performances nominales du caloduc (figure 4B).
▪ une plage de températures de fluide $T \leq {T}_{min}^{coup}$ pour laquelle le caloduc est coupé.

La masse de gaz **40** est avantageusement choisie pour qu'à une température ${T}_{min}^{coup} ,$ le gaz occupe la totalité du volume du condenseur **26** (figure 4C). La surface de condensation étant nulle, le cycle d'évaporation/condensation est alors stoppé, le caloduc **10** étant par conséquent coupé. Le fluide caloporteur est en outre stocké dans l'évaporateur **18** et la zone adiabatique **22,** ce qui protège notamment le fluide du circuit primaire d'un refroidissement excessif.

Comme on peut le constater, l'invention permet à l'aide d'un seul élément non mobile, par exemple prenant la forme du bouchon solide **30,** et d'une masse de gaz non condensable constante, de régler de manière efficace le fonctionnement du caloduc **10,** et ce pour plusieurs plages de températures.

Les plages de températures sont choisies en fonction de l'application visée, notamment de la nature du fluide caloporteur et/ou des sources chaude et froide.

Concernant les capteurs solaires, la température maximale ${T}_{max}^{coup}$ à laquelle le caloduc est coupé est comprise entre 100 °C et 200 °C, et de préférence 150 °C, ce qui permet de protéger notamment le fluide du circuit primaire d'un échauffement excessif, et la température minimale ${T}_{min}^{coup}$ à laquelle le caloduc est également coupé est comprise entre 0 et 10 °C, ce qui protège notamment le fluide du circuit primaire du gel.

De manière avantageuse, le caloduc **10** est muni d'un mécanisme de redémarrage automatique depuis l'état coupé, pour lequel le fluide est stocké dans le réservoir **36** lorsque la température du fluide descend au-dessous d'une température prédéterminée. Plus particulièrement, le caloduc **10** comporte un mécanisme qui met en oeuvre une fuite du liquide stocké dans le réservoir **36** avec un débit faible, de préférence contrôlé par une circulation au travers d'un milieu à forte perte de charge, notamment un milieu poreux, ou comportant des mèches. En raison du faible débit de fuite, le mécanisme ne s'oppose pas au stockage total de la phase liquide du fluide caloporteur dans le réservoir.

Dans une première variante, illustrée à la vue en coupe schématique 5, le bouchon **30** est réalisé en un matériau poreux définissant des passages de fluide, alors en phase liquide, depuis le réservoir **36** vers le condenseur **26.** Notamment, le bouchon **30** est réalisé en une poudre métallique frittée.

Dans une seconde variante, illustrée à la vue en coupe schématique 6, le bouchon **30** est réalisé en un matériau étanche et est traversé, outre par l'ouverture **32,** d'au moins un capillaire **50** formé de préférence au plus proche de la paroi du caloduc **10,** notamment entre le bouchon **30** et la paroi du caloduc **10.** Comme cela est connu en soi, un capillaire est un passage dont le diamètre choisi est très faible de manière à provoquer de fortes pertes de charges afin de limiter le débit de liquide. Le ou les milieux à fortes pertes de charge sont par exemple des trous traversant de faibles diamètre, des milieux poreux ou des toiles métalliques tissées très finement. De telles toiles, également connues sous le nom de « mèches », consistent en un tissu de fils métalliques d'un diamètre inférieur à 100 micromètres, par exemple 40 micromètres.

Les chemins de fuite dans le bouchon **30** sont avantageusement choisis pour définir un débit massique strictement inférieur au débit massique par le passage **32** par lequel monte la vapeur de fluide caloporteur dans le volume de rétention **28,** de manière privilégié faible par rapport au débit massique au travers de l'ouverture **32** du bouchon **30,** à savoir un débit inférieur à 10% du débit au travers de l'ouverture **32,** et de préférence un débit égal à 5%.

En se référant aux figures 7A et 7B qui illustrent par exemple la variante à base de capillaires, en fonctionnement, lorsque la température du fluide caloporteur est supérieure ou égale à ${T}_{max}^{coup} ,$ et que par conséquent la phase liquide du fluide caloporteur est stockée dans le réservoir **36** (figure 7A), du liquide s'écoule au travers du bouchon **30.** Toutefois en raison du faible débit, la quantité de liquide ayant fui du réservoir **36** est instantanément vaporisée, la quantité de vapeur supplémentaire ainsi produite remontant dans le volume de rétention **28** pour être condensée. De cette manière, la totalité du fluide caloporteur dans sa phase liquide reste stocké dans le réservoir **36,** le taux de transfert de chaleur restant nul pour les températures supérieures à ${T}_{max}^{coup} .$

Lorsque la température du fluide diminue pour être inférieure à la température ${T}_{max}^{lim}$ de fermeture du passage **32, 34** par le gaz non condensable **40** (figure 7B), le liquide stocké dans le réservoir **36** fuit au travers du bouchon **30** et s'écoule le long de la paroi de caloduc pour rejoindre l'évaporateur **18.** Après une durée prédéterminée dépendant du débit de fuite, le caloduc **10** est ainsi à nouveau pleinement opérationnel. La durée de redémarrage du caloduc peut être élevée, de l'ordre de quelques minutes, sans que cela suit dommageable compte tenu de l'inertie importante constatée dans le domaine des capteurs solaires et de manière plus générale dans le domaine des transferts thermiques.

Il a été décrit des caloducs à gravité. Bien entendu, le mécanisme de coupure décrit ci-dessus s'applique à tout type de caloduc, le fonctionnement de ce mécanisme étant en effet indépendant du phénomène utilisé pour le retour du fluide caloporteur vers l'évaporateur.

De même, il a été décrit un caloduc dont la position de fonctionnement est proche de la verticale. L'invention s'applique bien évidemment quel que soit le type d'orientation du caloduc.

Notamment, l'invention s'applique à des caloducs destinés à être utilisé dans une position horizontale ou proche de l'horizontale, par exemple dans une position inclinée par rapport à la direction de la gravité avec un angle supérieur à 60°, comme illustré à la vue en coupe schématique de la figure 8 dans laquelle un caloduc **60** est positionné perpendiculairement par rapport à la gravité **g.**

Un tel caloduc reprend par exemple les éléments décrits précédemment, le tube **34** interne pouvant en outre être omis. De préférence, le bouchon **30** diffère par la position de l'ouverture **32** qui est décentrée, l'ouverture **32** étant réalisé dans une portion haute du bouchon **30,** au-dessus de l'axe **A** des parties tubulaires **12, 14,** lorsque le caloduc **60** est correctement positionné. Décentrer l'ouverture **32** permet de stocker une quantité plus importante de liquide dans le réservoir **62** formé de la paroi du volume de rétention **28** et du bouchon **30.** Lorsque le diamètre de la partie tubulaire **14** est plus important que le diamètre de la partie tubulaire **12,** une quantité de liquide **66** reste à demeure dans le réservoir **62,** et la quantité de liquide stockée dans le réservoir une fois que le gaz non condensable **40** libère l'ouverture **32** correspond au volume **66** situé au-dessus du volume occupé par la quantité de liquide à demeure.

Contrairement au caloduc destiné à fonctionner à la verticale, ou dans une position proche de la verticale, le positionnement de l'ouverture **32** est important pour mettre en oeuvre le mécanisme de bouchon gazeux décrit précédemment. Afin de minimiser les erreurs de positionnement, plusieurs bouchons solides sont prévus avec des ouvertures décalées angulairement les unes par rapport aux autres.

En se référant par exemple aux figures 9A et 9B, le bouchon **30** décrit précédemment est remplacé par trois bouchons **70, 72, 74,** chacun pourvu d'une ouverture traversante **76, 78, 80** réalisée en périphérie du bouchon, et de préférence formée sur le bord du bouchon. Les ouvertures sont séparées angulairement d'un angle de 120°, de sorte que pour toute position du caloduc, il existe toujours une ouverture positionnée au-dessus de l'axe A du caloduc, dont l'accès est contrôlé par le gaz condensable. Un nombre plus important de bouchons peut également être envisagé, par exemple quatre bouchons dont les ouvertures sont angulairement espacées de 90°, cinq bouchons dont les ouvertures sont angulairement espacées de 72°, etc...

Il a été décrit des caloducs dans lesquels la phase liquide du fluide caloporteur est contenue entièrement dans le réservoir pour des températures supérieures à une température de seuil haute. En variante, seule une partie de la phase liquide peut être stockée, afin par exemple de définir une longueur efficace minimale de l'évaporateur et/ou de permettre l'utilisation de deux sources chaudes supérieure et inférieure différentes et que l'on veuille tirer profit uniquement de la source supérieure. Notamment, le volume du réservoir est conçu pour ne contenir qu'une partie seulement de la phase liquide du fluide caloporteur.

De même, il a été décrit des caloducs ayant un mécanisme de coupure pour des températures inférieures à une température de seuil basse. En variante ne faisant pas partie de l'invention, la masse de gaz non condensable introduite dans le caloduc n'est pas suffisante pour occuper la totalité du volume du condenseur, mais uniquement par exemple une partie minoritaire de celui-ci.

Il va à présent être décrit en relation avec l'organigramme de la figure 10, un procédé de conception d'un caloduc selon un premier mode de réalisation.

Le procédé débute par le choix de la géométrie de la partie fonctionnelle du caloduc, à savoir l'évaporateur, le cas échéant la portion adiabatique, et le condenseur, le choix du fluide caloporteur ainsi que le choix des températures ${T}_{min}^{coup}$ et ${T}_{max}^{lim}$ définissant la coupure du caloduc, ces paramètres étant usuellement dictés par l'application visée

Le procédé se poursuit ensuite par le choix du gaz non condensable. Ce choix est par exemple réalisé en fonction de son caractère non condensable aux températures de fonctionnement du caloduc, ainsi que ses propriétés de non miscibilité avec le fluide caloporteur, ou encore la toxicité ou la dangerosité de ce gaz. Le gaz peut également être choisi comme étant neutre vis-à-vis des matériaux avec lesquels il est en contact dans le caloduc de manière à obtenir un mécanisme de coupure qui soit stable sur une longue période. De préférence, le volume de rétention est choisi le plus faible possible de manière à limiter l'encombrement du caloduc. A cet effet, les gaz non condensables ayant un rapport de pression le plus faible possible entre les températures de coupure ${T}_{min}^{coup}$ et ${T}_{max}^{coup}$ sont choisis, et par conséquent des gaz qui sont utilisés loin de leur point critique pour la gamme de températures et la gamme de pressions de fonctionnement du caloduc.

Une fois le gaz non condensable sélectionné, la masse de ce dernier ainsi que le volume de rétention sont choisis en fonction de la géométrie particulière du caloduc et les propriétés du fluide caloporteur.

Plus particulièrement, la masse du gaz non condensable et le volume de rétention satisfont aux relations suivantes : ${M}_{g} = {V}_{ret} ∗ {ρ}_{g} \left({T}_{max}^{lim},{P}_{sat}\left({T}_{max}^{lim}\right)\right)$ ${M}_{g} = \left({V}_{ret}+{V}_{cond}\right) ∗ {ρ}_{g} \left({T}_{min}^{coup},{P}_{sat}\left({T}_{min}^{coup}\right)\right)$ ${V}_{ret} = \frac{\left({M}_{fluide}-{V}_{calo}∗{ρ}_{sat , vap}\left({T}_{max}^{coup}\right)\right)}{{ρ}_{sat , liq} \left({T}_{max}^{coup}\right)} + \frac{{M}_{g}}{{ρ}_{g} \left({T}_{max}^{coup},{P}_{sat}\left({T}_{max}^{coup}\right)\right)}$ où :
▪ *M_{g}* est la masse du gaz non condensable, cette masse étant constante puisque le gaz est non miscible dans le fluide caloporteur ;
▪ *ρ_{g}*(*T,P*) est la densité volumique du gaz non condensable en fonction de la température et de la pression ;
▪ *Vᵣₑₜ* est le volume de rétention ;
▪ *V_{cond}* est le volume du condenseur ;
▪ *V_{calo}* est le volume de la partie fonctionnelle du caloduc (évaporateur, partie adiabatique et condenseur) ;
▪ *M_{fluide}* est la masse du fluide caloporteur dans le caloduc ;
▪ *ρ_{sat,vap}*(*T*) est la densité volumique de la phase vapeur du fluide caloporteur en fonction de la température ;
▪ *ρ_{sat,liq}*(*T*) est la densité volumique de la phase liquide du fluide caloporteur en fonction de la température ; et
▪ *Pₛₐₜ*(*T*) est la pression de la phase vapeur du fluide caloporteur.

Le fluide caloporteur étant un système diphasique dans lequel la phase liquide est en équilibre avec la phase vapeur, la pression de saturation est donc fonction uniquement de la température. En outre, le gaz étant en équilibre avec le fluide caloporteur, la pression du gaz est donc également celle de la vapeur du fluide caloporteur. En outre, il est posé que la température du gaz non condensable est égale à celle de la vapeur du fluide caloporteur. En effet, un grand volume de rétention **28** peut éventuellement induire des écarts de température de l'ordre de quelques degrés, mais les inventeurs ont constaté que de tels écarts influences peu les résultats des calculs.

La relation (1) exprime, qu'à la température ${T}_{max}^{lim} ,$ le gaz non condensable est confiné dans le volume de rétention qu'il occupe en totalité.

La relation (2) exprime, qu'à la température ${T}_{min}^{coup} ,$ le gaz non condensable occupe exactement le volume de rétention et le condenseur.

La relation (3) exprime, qu'à la température ${T}_{max}^{coup} ,$ le volume de rétention se divise sensiblement entre le volume du gaz non condensable et le volume correspondant à la quantité totale de la phase liquide du fluide caloporteur. On notera que pendant la phase d'accumulation du liquide caloporteur dans le réservoir, la quantité de vapeur présente dans le volume de rétention est minime, ce volume étant en effet essentiellement rempli du liquide et du gaz non condensable.

La densité du gaz non condensable est par exemple approximée par un modèle de fluides parfaits, notamment de gaz parfaits pour les gaz, les inventeurs ayant constaté que ce type de modèle permet de concevoir un caloduc avec suffisamment de précision. Evidemment, pour une précision recherchée plus importante, il est possible de choisir des modèles plus complexes. Par contre les propriétés des phases liquides et vapeur du fluide caloporteur sont prises dans les conditions de saturation.

Ainsi, les relations (1) et (2) forment un système de deux équations à deux inconnues, à savoir la masse *M_{g}* de gaz non condensable, et le volume de rétention *Vᵣₑₜ*, et sont solvables aisément. La température ${T}_{max}^{coup}$ de coupure totale du caloduc est alors donnée par la relation (3).

Selon un second mode de réalisation du procédé de conception, l'utilisateur impose comme températures fixées à l'avance, les températures ${T}_{min}^{coup}$ et ${T}_{max}^{coup} .$ Les valeurs *M_{g}* et *Vᵣₑₜ* sont alors déterminées à l'aide des relations (1) et (3), et la température ${T}_{max}^{lim}$ à partir de laquelle du liquide caloporteur commence à être stocké dans le volume de rétention est alors donnée par la relation (2).

Selon un troisième mode de réalisation du procédé de conception, l'utilisateur impose le volume de rétention et l'une des températures ${T}_{min}^{coup} ,$ ${T}_{max}^{lim} ,$ ${T}_{max}^{coup} .$ La masse *M_{g}* est alors déterminée selon la relation parmi les relations (1), (2) et (3) faisant intervenir la température choisie, les deux autres températures étant alors données par les relations restantes.

En outre, la longueur efficace du caloduc pour une température comprise entre ${T}_{max}^{lim}$ et ${T}_{max}^{coup}$ peut être calculée de la manière suivante. Comme cela est connu, la longueur efficace détermine notamment le pourcentage de puissance calorifique reçue par le caloduc qui est effectivement transmise au condenseur, et par conséquent l'efficacité thermique maximale du caloduc. Par exemple, si la portion exposée au soleil d'un caloduc a une longueur de 2 mètres mais que la longueur efficace du caloduc est égale à 1 mètre, seule la moitié de la puissance calorifique reçue est transférée au condenseur.

De manière connue en soi, la quantité de phase liquide du fluide caloporteur dans un caloduc, quel que soit son mécanisme de retour de la vapeur condensée, est choisie de préférence pour être minimale. Notamment, cette quantité est choisie pour juste saturer les réseaux de capillaires utilisée dans un caloduc à capillarité, et dans le cadre de thermosiphon, la phase liquide est sensiblement uniquement présente sous la forme d'un film liquide sur la paroi du caloduc.

Par exemple dans le cas d'un thermosiphon de géométrie circulaire, dont les parties tubulaires sont de diamètre identique, la masse de liquide s'exprime selon la relation : ${M}_{fluide} \approx π ∗ {D}_{calo} ∗ {e}_{film} ∗ {L}_{calo} ∗ {ρ}_{sat , liq} \left({T}_{max}^{lim}\right) + {V}_{calo} ∗ {ρ}_{sat , vap} \left({T}_{max}^{lim}\right)$ où :
▪ *D_{calo}* est le diamètre du caloduc ;
▪ *L_{calo}* est la longueur de la partie fonctionnelle du caloduc ;
▪ *V_{calo}* est le volume de la partie fonctionnelle du caloduc ; et
▪ *e_{film}* est l'épaisseur du film de phase liquide recouvrant la paroi de la partie fonctionnelle du caloduc, cette épaisseur étant constante mais dépendante du fluide caloporteur, de l'inclinaison du caloduc et de la température.

La longueur efficace *L_{eff}* du caloduc pour une température *T* comprise entre ${T}_{max}^{lim}$ et ${T}_{min}^{coup}$ est ainsi calculable en fonction des relations suivantes : ${V}_{piege} \left(T\right) = {V}_{ret} - \frac{{M}_{g}}{{ρ}_{g} \left(T,{P}_{sat}\left(T\right)\right)}$ ${M}_{fluide} - {V}_{piege} \left(T\right) ∗ {ρ}_{sat , liq} \left(T\right) = π ∗ {D}_{calo} ∗ {e}_{film} ∗ {L}_{eff} ∗ {ρ}_{sat , liq} \left(T\right) - {V}_{calo} ∗ {ρ}_{sat , vap} \left(T\right)$ où *V_{piege}* est le volume de liquide caloporteur stocké dans le volume de rétention à la température *T.*

A titre d'exemples numériques d'un caloduc à gravité utilisant de l'azote comme gaz non condensable, présentant une température ${T}_{min}^{coup} = 60 ° C ,$ une température ${T}_{max}^{lim} = 100 ° C$ et une température ${T}_{max}^{coup} = 150 ° C ,$ et :
▪ ayant un condenseur de volume *V_{cond}* = 16 *cm*³, un volume de rétention *Vᵣₑₜ* = 4 *cm*³, utilisant de l'eau comme fluide caloporteur, on obtient un volume disponible de stockage pour le liquide caloporteur égal à 3,2 *cm*³ ;
▪ ayant un condenseur de volume *V_{cond}* = 13,8 *cm*³, un volume de rétention *Vᵣₑₜ* = 6,2 *cm*³, utilisant de l'hexane comme fluide caloporteur, on obtient un volume disponible de stockage pour le liquide caloporteur égal à 4 *cm*³

La figure 10 est un tracé illustrant la longueur efficace en fonction de la température d'un caloduc selon l'état de la technique et selon l'invention, le caloduc ayant un évaporateur de section cylindique de 8 mm de diamètre interne et de 10 mm de diamètre externe et de longueur égale à 2000 mm, pas de zone adiabatique, un condenseur de section cylindrique de 25 mm de diamètre interne et de 27 mm de diamètre externe et de longueur égale à 84 mm. Le caloduc selon l'invention dispose en outre d'un volume de rétention de même section que le condenseur et de longueur égale à 36mm. La température ${T}_{max}^{lim}$ est égale à 90°*C*, et la température ${T}_{max}^{coup}$ est égale à 115°C.

Comme, on peut l'observer à la vue de la courbe « Edt » illustrant la longueur efficace du caloduc selon l'état de la technique, celle-ci reste constante pour toute température, de sorte que le caloduc fonctionne à puissance maximale, le fluide caloporteur, comme le condenseur, étant ainsi porté à des températures très importantes.

Selon l'invention, illustrée par la courbe « Inv », la longueur efficace commence à décroitre dès 90°C pour être nulle à 115°C. A cette température, le caloduc est coupé de sorte que le caloduc ne transfère plus de puissance au-delà de cette température hormis la puissance correspondant au débit de fluite du bouchon **30.**

## Revendications

1. Dispositif comportant une enceinte étanche (18, 22, 26, 28) renfermant un fluide (38) dont la phase liquide est en équilibre avec la phase vapeur dans une gamme prédéterminée de températures, l'enceinte (18, 22, 26, 28) étant divisée entre un premier volume (18, 22, 26) et un second volume (28) communiquant au travers d'un premier passage de circulation du fluide (32, 34) permettant à de la phase vapeur du fluide caloporteur de pénétrer dans le second volume par ascension, le second volume (28) comportant un réservoir (36) en communication avec le passage (32, 34) et apte à contenir du fluide en phase liquide lorsque le dispositif est dans une position prédéterminée (D) par rapport à la direction de la gravité (g), dispositif dans lequel:
▪ le second volume (28) renferme un gaz non condensable (40) dans la gamme prédéterminée de températures et non soluble dans la phase liquide du fluide (38);
▪ ledit gaz (40) et le second volume (28) sont choisis de sorte que, lorsque le dispositif est placé dans la position prédéterminée (D), ledit gaz (40):
∘ remplit au moins partiellement le premier passage de circulation (32, 34) lorsque la température du gaz est inférieure à une première température prédéterminée $\left({T}_{max}^{lim}\right)$ de la gamme de températures; et
∘ libère le premier passage de circulation (32, 34) lorsque la température du gaz est supérieure à la première température prédéterminée $\left({T}_{max}^{lim}\right)$ de la gamme de températures ;
***caractérisé** :*
▪ en ce que le réservoir (36) est apte à contenir la totalité du fluide dans sa phase liquide pour une seconde température prédéterminée $\left({T}_{max}^{coup}\right)$ de la gamme de températures, supérieure à la première température (T^{lim}ₘₐₓ) ;
▪ et en ce que le dispositif comprend un second passage (30, 50) permettant le passage de la phase liquide du fluide caloporteur depuis le réservoir vers le premier volume par gravité avec une perte de charge conduisant à un débit massique de la phase liquide strictement inférieur au débit massique de la phase vapeur défini par le passage de circulation du fluide (32, 34), de manière à induire le stockage de la totalité de la phase liquide du fluide caloporteur dans le réservoir pour une température supérieure à la seconde température prédéterminée $\left({T}_{max}^{coup}\right) .$

2. Dispositif selon la revendication 1, ***caractérisé* en ce que** le premier volume (18, 22, 26) et le second volume (28) sont séparés par au moins un bouchon solide (30) traversé par une ouverture (32) appartenant audit premier passage de circulation du fluide, notamment une ouverture débouchant sur un tube (34) interne au second volume (28).

3. Dispositif selon la revendication 2, ***caractérisé* en ce que** le bouchon (30) est formé d'un matériau apte à permettre le passage de la phase liquide du fluide (38) depuis le second volume (28) vers le premier volume (18, 22, 26) avec une perte de charge conduisant à un débit massique inférieur au débit massique défini par le passage de circulation du fluide (32, 34), et de préférence un débit inférieur à 10% du débit défini par le passage de circulation du fluide.

4. Dispositif selon la revendication 3, ***caractérisé* en ce que** le bouchon (30) est formé par un matériau poreux et/ou comporte au moins un capillaire (50).

5. Dispositif selon l'une quelconque des revendications 2 à 4, ***caractérisé*** qu'il comporte plusieurs bouchons (70, 72, 74) disposés entre le premier volume (18, 22, 26) et le second volume (28) et traversés chacun par une ouverture (76, 78, 80), les ouvertures des bouchons étant décalées angulairement l'une par rapport à l'autre, notamment trois bouchons comportant respectivement trois ouvertures séparées angulairement de 120°.

6. Dispositif selon l'une quelconque des revendications précédentes, ***caractérisé* en ce que** ledit gaz (40) est neutre vis-à-vis des matériaux avec lequel il est en contact dans l'enceinte.

7. Dispositif selon l'une quelconque des revendications précédentes, ***caractérisé* en ce que** ledit gaz (40) est non miscible avec la phase liquide du fluide (38).

8. Dispositif selon la revendication 7, ***caractérisé* en ce que** le fluide (38) est choisi parmi au moins l'eau, le butane et l'hexane, et **en ce que** ledit gaz (40) est choisi parmi au moins de l'air, l'azote, l'argon et le dioxyde de carbone.

9. Dispositif selon l'une quelconque des revendications précédentes, ***caractérisé* en ce que** le premier volume (18, 22, 28) est divisé entre un condenseur (18), en communication avec le premier passage de circulation du fluide (32, 34), et un évaporateur (26), en communication avec le condenseur (18), et **en ce que**, lorsque le dispositif est dans la position prédéterminée (D), le gaz non condensable (40) occupe au moins partiellement le condenseur (26) lorsque la température du gaz est inférieure à une troisième température prédéterminée $\left({T}_{min}^{lim}\right)$ de la gamme prédéterminée de températures, ladite troisième température $\left({T}_{min}^{lim}\right)$ étant inférieure à la première température prédéterminée $\left({T}_{max}^{lim}\right) .$

10. Dispositif selon la revendication 9, ***caractérisé* en ce que** le gaz non condensable occupe la totalité du condenseur (18) lorsque la température de celui-ci est inférieure à une quatrième température $\left({T}_{min}^{coup}\right)$ de la gamme prédéterminée de température, ladite quatrième température $\left({T}_{min}^{coup}\right)$ étant inférieure à la troisième température prédéterminée $\left({T}_{min}^{lim}\right) .$

11. Dispositif selon la revendication 10, ***caractérisé* en ce que** la quatrième température $\left({T}_{min}^{coup}\right)$ est comprise entre 0°C et 10°C.

12. Dispositif selon l'une quelconque des revendications précédentes, ***caractérisé* en ce que** la seconde température prédéterminée $\left({T}_{max}^{coup}\right)$ est comprise entre 100°C et 200°C.

## Patentansprüche

1. Vorrichtung umfassend eine abgedichtete Hülle (18, 22, 26, 28), die ein Fluid (38) umschließt, dessen flüssige Phase mit der dampfförmigen Phase in einem vorher festgelegten Temperaturbereich im Gleichgewicht ist, wobei die Hülle (18, 22, 26, 28) in ein erstes (18, 22, 26) und ein zweites Volumen (28) unterteilt ist, die über eine erste Fluidzirkulations- Passage (32, 34) verbunden sind, die es dampfförmiger Phase der Wärmeträgerflüssigkeit erlaubt, in das zweiten Volumen aufzusteigen, das zweite Volumen (28) enthält ein Reservoir (36), das mit der Passage (32, 34) in Verbindung steht und in der Lage ist, Fluid in der flüssigen Phase aufzunehmen, wenn sich die Vorrichtung in einer vorher festgelegten Position (D), bezogen auf die Schwerkraftrichtung (g) befindet, in dieser Vorrichtung:
▪ enthält das zweite Volumen (28) ein im vorher festgelegten Temperaturbereich nicht kondensierbares und in der flüssigen Phase des Fluids (38) unlösliches Gas (40);
▪ dieses Gas (40) und das zweite Volumen (28) werden so gewählt, dass wenn die Vorrichtung in der vorher festgelegten Position (D) angeordnet ist, dieses Gas (40)
∘ die erste Passage (32, 34) zumindest teilweise ausfüllt , wenn die Temperatur des Gases niedriger ist als eine erste vorher festgelegte Temperatur (T_{lim/max}) des Temperaturbereichs;
∘ die erste Zirkulationspassage (32, 34) freigibt, wenn die Gastemperatur höher ist als eine erste vorher festgelegte Temperatur (T_{lim/max}) des Temperaturbereichs;
***gekennzeichnet dadurch, dass:***
▪ das Reservoir (36) in der Lage ist, das gesamte Fluid in flüssigen Phase aufzunehmen, bei einer zweiten, vorher festgelegten Temperatur (T_{coup/max}) des Temperaturbereichs, die über der ersten Temperatur (T_{lim/max}) liegt;
▪ und dadurch, dass die Vorrichtung eine zweite Passage (30, 50) enthält, durch die die flüssige Phase der Wärmeträgerflüssigkeit aus dem Reservoir über die Schwerkraft in den ersten Raum gelangen kann, mit einem Druckverlust, der zu einem Massenfluss der flüssigen Phase führt, der strikt niedriger liegt, als der Massenfluss der dampfförmigen Phase, definiert durch die Fluid-Zirkulationspassage (32, 34) so dass sie die Speicherung der gesamten flüssigen Phase der Wärmeträgerflüssigkeit im Reservoir bei einer Temperatur über der zweiten, vorher festgelegten Temperatur (T_{coup/max}) des Temperaturbereichs veranlasst.

2. Vorrichtung gemäß Anspruch 1, ***dadurch gekennzeichnet, dass*** das erste Volumen (18, 22, 26) und das zweite Volumen (28) durch mindestens einen festen Stopfen (30) getrennt sind, durch den eine Öffnung (32) führt, die zur genannten ersten Fluid- Zirkulationspassage gehört, insbesondere eine Öffnung, die in ein Rohr (34) mündet, das sich innerhalb des zweiten Volumens (28) befindet.

3. Vorrichtung gemäß Anspruch 2, ***dadurch gekennzeichnet, dass*** der Stopfen (30) aus einem Material besteht, das den Durchfluss der flüssigen Phase des Fluids (38) vom zweiten Volumen (28) hin zum ersten Volumen (18, 22, 26) ermöglicht, mit einem Druckverlust, der zu einem Massenfluss führt, der niedriger ist, als der Massenfluss definiert durch die Fluid- Zirkulationspassage (32, 34) und vorzugsweise einem Durchfluss von unter 10% des durch die Fluid-Zirkulationspassage definierten Durchflusses.

4. Vorrichtung gemäß Anspruch 3, ***dadurch gekennzeichnet, dass*** der Stopfen (30) aus einem porösen Material besteht und/ oder mindestens eine Kapillare (50) enthält.

5. Vorrichtung gemäß irgendeinem der Ansprüche 2 bis 4, ***dadurch gekennzeichnet, dass*** sie mehrere Stopfen (70, 72, 74) enthält, angeordnet zwischen dem ersten Volumen (18, 22, 26) und dem zweiten Volumen (28) und durch die jeweils eine Öffnung (76, 78, 80) hindurchführt, die Öffnungen der Stopfen sind im Winkel zueinander versetzt, insbesondere drei Stopfen, die jeweils drei Öffnungen enthalten und voneinander um 120° getrennt sind.

6. Vorrichtung gemäß irgendeinem der vorhergehenden Ansprüche, ***dadurch gekennzeichnet, dass*** dieses Gas (40) neutral gegenüber den Materialien ist, mit denen es in der Hülle in Kontakt kommt.

7. Vorrichtung gemäß irgendeinem der vorhergehenden Ansprüche, ***dadurch gekennzeichnet, dass*** dieses Gas (40) nicht mit der flüssigen Phase des Fluids (38) mischbar ist.

8. Vorrichtung gemäß Anspruch 7, ***dadurch gekennzeichnet, dass*** dieses Fluid (38) ausgesucht wird aus mindestens Wasser, Butan, und Hexan und dass dieses Gas (40) ausgewählt wird aus mindestens Luft, Stickstoff, Argon und Kohlenstoffdioxid.

9. Vorrichtung gemäß irgendeinem der vorhergehenden Ansprüche, ***dadurch gekennzeichnet, dass*** das erste Volumen (18, 22, 26) unterteilt ist zwischen einem Kondensator (18), der in Verbindung mit der ersten Fluidzirkulations- Passage (32, 34) steht und einem Verdampfer (26), der mit dem Kondensator (18) in Verbindung steht und dadurch dass, wenn sich die Vorrichtung in der vorher festgelegten Position (D) befindet, das nicht kondensierbare Gas (40) zumindest teilweise den Kondensator (26) ausfüllt, wenn die Gastemperatur unter einem dritten, vorher festgelegten Temperaturwert (T_{lim/min}) des vorher festgelegten Temperaturbereichs liegt, wobei diese dritte Temperatur (T_{lim/min}) unter der vorher festgelegten Temperatur (T_{lim/max})liegt.

10. Vorrichtung gemäß Anspruch 9, ***dadurch gekennzeichnet, dass*** das nicht kondensierbare Gas den gesamten Kondensator (18) ausfüllt, wenn dessen Temperatur unter einer vierten Temperatur (T_{coup/min}) des vorher festgelegten Temperaturbereichs liegt, diese vierte Temperatur (T_{coup/min}) ist dabei niedriger als die dritte, vorher festgelegte Temperatur (T_{lim/min}).

11. Vorrichtung gemäß Anspruch 10, ***dadurch gekennzeichnet, dass*** die vierte Temperatur (T_{coup/min}) zwischen 0°C und 10°C liegt.

12. Vorrichtung gemäß irgendeinem der vorhergehenden Ansprüche, ***dadurch gekennzeichnet, dass*** die die zweite Temperatur (T_{coup/max}) zwischen 100°C und 200°C liegt.

## Claims

1. Device comprising a sealed enclosure (18, 22, 26, 28) containing a fluid (38) of which the liquid phase is in balance with the vapor phase in a predetermined range of temperatures, the enclosure (18, 22, 26, 28) being divided between a first volume (18, 22, 26) and a second volume (28) communicating through a first fluid circulating passage (32, 34) allowing some of the calorie conveying fluid vapor phase to penetrate into the second volume by rising, the second volume (28) comprising a tank (36) connecting to the passage (32, 34) and capable of containing fluid in the liquid phase when the device is in a predetermined position (D) with respect to the direction of gravity (g) in which device:
• the second volume (28) contains a non-condensable gas (40) in the predetermined temperature range and which is not soluble in the liquid phase of the fluid (38);
• the said gas (40) and the second volume (28) are chosen so that when the device is placed in the predetermined position (D), the said gas (40):
∘ fills at least partially the first circulating passage (32, 34) when the gas temperature is less than a predetermined temperature $\left({T}_{max}^{lim}\right)$ of the temperature range; and
∘ liberates the first circulating passage (32, 34) when the gas temperature is higher than the first predetermined temperature $\left({T}_{max}^{lim}\right) .$
***Characterized in that:***
• the tank (36) is capable of containing the integrity of the fluid in its liquid phase for a second predetermined temperature $\left({T}_{max}^{coup}\right)$ of the temperature range, higher than the first temperature $\left({T}_{max}^{lim}\right) .$
• and **in that** the device has a second passage (30, 50) allowing the passage of the liquid phase of the calorie conveying fluid from the tank to the first volume, by gravity, with a load loss leading to a mass flow rate of the liquid phase which is strictly lower than the mass flow rate of the vapor phase defined by the passage of the fluid circulation (32, 34) in such a way as to induce the storage of the insularity of the liquid phase of the calorie conveying fluid in the tank for a temperature higher than the second predetermined temperature $\left({T}_{max}^{coup}\right) .$

2. Device according to claim 1, ***characterized in that*** the first volume (18, 22, 26) and the second volume (28) are separated by at least one solid plug (30) through which passes an opening (32) belonging to the first fluid circulating passage, in particular an opening into a tube (34) inside the second volume (28).

3. Device according to claim 2, ***characterized in that*** the plug (30) is formed of a material enabling the passage of the liquid phase of the fluid (38) from the second volume (28) to the first volume (18, 22, 26) with a load loss leading to a mass flow rate which is lower than the mass flow rate defined by the passage of fluid circulation (32, 34), and preferably lower than 10% of the rate defined by the passage of fluid circulation.

4. Device according to claim 3, ***characterized in that*** the plug (30) is formed of a porous material and/or contains at least one capillary device (50).

5. Device according to one of the claims 2 to 4, ***characterized in that*** it comprises several plugs (70, 72, 74) arranged between the first volume (18, 22, 26) and the second volume (28) each passing through an opening (76, 78, 80), with the openings of the plugs offset angularly with respect to one another, in particular three plugs comprising respectively three openings at an angular separation of 120°.

6. Device according to any one of the previous claims ***characterized in that*** the said gas (40) is neutral with respect to the materials into which it comes into contact in the enclosure.

7. Device according to any one of the previous claims, ***characterized in that*** the said gas (40) is not miscible with the liquid phase of the fluid (38).

8. Device according to claim 7, ***characterized in that*** the fluid (38) is chosen from at least water, butane and hexane and **in that** the said gas (40) is chosen from at least air, nitrogen, argon and carbon dioxide.

9. Device according to any one of the previous claims, ***characterized in that*** the first volume (18, 22, 28) is divided between a condenser (18) communicating with the first fluid circulation passage (32, 34) and an evaporator (26), communicating with the condenser (18) and **in that**, when the device is in the predetermined position (D), non-condensable gas (40) occupies at least partially the condenser (26) when the gas temperature is lower than a third predetermined temperature $\left({T}_{min}^{lim}\right)$ of the predetermined temperature range, the said third temperature $\left({T}_{min}^{lim}\right)$ being less than the first predetermined temperature $\left({T}_{max}^{lim}\right) .$

10. Device according to claim 9, ***characterized in that*** the non-condensable gas object occupies the entirety of the condenser (18) when its temperature is less than a fourth temperature and $\left({T}_{min}^{coup}\right)$ of the predetermined temperature range, said fourth temperature ${T}_{min}^{coup}$ being lower than the third predetermined temperature $\left({T}_{min}^{lim}\right) .$

11. Device according to claim 10, ***characterized in that*** the fourth temperature ${T}_{min}^{coup}$ is included between 0° C and 10° C.

12. Device according to any 1 of the previous claims ***characterized in that*** the second predetermined temperature $\left({T}_{max}^{coup}\right)$ is included between 100° C and 200° C.
